# DEMANDE DE BREVET EUROPEEN

(11) **EP 0 239 428 A2**
(43) Date de publication de la demande: **30.09.1987**
(21) Numéro de dépôt: 87400256.1
(22) Date de dépôt: 04.02.1987
(51) Int. Cl.: H01R 4/24, H01R 4/36, H01R 4/38

(54) **Connecteur de dérivation monobloc, notamment pour lignes électriques sous tension**

(30) Priorité: 20.03.1986 FR 8603996
(71) Demandeur: VERLANT ET BEAURAIN, F-80390 Fressenneville (FR)
(72) Inventeur: Beaurain, André, F-80390 Fressenneville (FR)
(74) Mandataire: Armengaud Ainé, Alain

(57) **Abrégé**

Connecteur de dérivation monobloc à perforation d'isolant, caractérisé en ce qu'il comprend : un boîtier (10) en matériau isolant à haute résistance mécanique, recevant une pièce de liaison électrique (12) en matériau bon conducteur de l'électricité, cette pièce de liaison étant pourvue de lames (14, 16) pour la perforation des isolants du conducteur principal (P) et des lignes dérivées (D), respectivement, devant être raccordées au conducteur principal, et des logements (21) recevant les lignes dérivées, dans lesquels viennent en prise les tiges filetées (26) des vis de serrage des lignes dérivées ; un couvercle isolant et étanche (18) pour ledit boîtier, et un étrier de serrage (20) en matériau isolant, venant se positionner sur ledit boîtier, le serrage dudit étrier sur le conducteur principal en place dans le boîtier étant assuré par une vis à limiteur de couple (34), l'étrier prenant appui sur une surface arrière (44) formant axe d'articulation entre l'étrier et le boîtier, et le serrage, sur les lignes dérivées, s'effectuant à l'aide de vis à entraîneur isolant (24, 26, 28).

## Description

Cette invention est relative à un connecteur de dérivation monobloc, notamment pour des lignes électriques sous tension.

On sait que les lignes de distribution de courant électrique basse tension sont généralement constituées de plusieurs câbles isolés torsadés, généralement appelés "torsades", ou "faisceaux préassemblés". A partir de ces câbles isolés torsadés, on prévoit des dérivations, destinées à alimenter des branchements desservant les abonnés. Ces branchements sont effectués à l'aide de connecteurs de dérivation à serrage mécanique.

Certains des connecteurs de dérivation actuellement utilisés nécessitent, pour leur mise en place sur la ligne principale, le dénudage du câble principal sur une longueur précise, ce qui exige beaucoup de temps et d'attention de la part du monteur. Ensuite, après la mise en place du connecteur, il est nécessaire de recouvrir ce dernier à l'aide d'un dispositif de protection, appelé "gousset" ou capot isolant. Les différentes opérations qui sont réalisées sous tension exigent donc beaucoup de précautions.

On connaît d'autres types de connecteurs, plus récents, qui peuvent être mis en place sans dénudage préalable du câble principal ni des câbles dérivés, le contact électrique entre la torsade et les dérivés étant réalisé à l'aide d'un système de perforation de l'isolant, com portant des dents ou des lames, prévu sur le connecteur, et qui vient prendre appui sur l'âme métallique du câble sous tension au travers de l'isolant ainsi perforé. Les connecteurs de ce type actuellement utilisés se distinguent les uns des autres soit par leur mode de mise en oeuvre, soit par la qualité de l'étanchéité des perforations et l'isolation diélectrique du connectuer. L'étanchéité, qui constitue l'un des critères les plus importants, a deux buts précis :
- d'une part, la sécurité : le monteur doit manipuler un connecteur complètement isolé ;
- d'autre part, l'étanchéité : les perforations des isolants des câbles ne doivent pas permettre à l'eau de pénétrer dans les conducteurs.

Les modes de mise en oeuvre de ces connecteurs connus permettent de les ranger en deux catégories :
1^{o} - ceux du type "à mâchoire", qui sont les plus simples à concevoir, dans lesquels le conducteur principal et les dérivés sont mis en tension simultanément. Ces connecteurs présentent l'inconvénient d'une tenue diélectrique très aléatoire, et, de plus, la déconnexion éventuelle des dérivés entraîne la déconnexion de la ligne principale, ce qui est contraire au mode opératoire exigé par certains Cahiers des Charges (notamment ceux de l'Electricité de France) ;
2^{o} - les connecteurs de l'autre catégorie, actuellement les plus utilisés, assurent un positionnement sur la ligne principale, suivi de la fermeture du gousset et de la mise sous tension par perforation, les dérivés étant ensuite mis en place dans des logements, et leurs isolants perforés. La tenue diélectrique de tels connecteurs est également aléatoire, bien qu'ils présentent l'avantage de pouvoir être déconnectés aux dérivés sans incidence sur la ligne principale.

Cette invention se propose d'apporter des perfectionnements aux connecteurs actuels, en apportant un connecteur de dérivation monobloc à perforation d'isolant caractérisé en ce qu'il comprend : un boîtier en matériau isolant à haute résistance mécanique, recevant une pièce de liaison en matériau conducteur de l'électricité, cette pièce de liaison comportant des lames pour la perforation des isolants des conducteurs à raccorder et des logements recevant les lignes dérivées, dans lesquels viennent en prise les vis de serrage des conducteurs dérivés ; un couvercle isolant et étanche pour ledit boîtier, et un étrier de serrage en matériau isolant venant se positionner sur ledit boîtier, le serrage de l'étrier sur le conducteur principal placé dans le boîtier étant assuré par une vis à limiteur de couple, l'étrier prenant appui sur une surface arrière formant axe d'articulation entre l'étrier et le boîtier, et le serrage sur les lignes dérivées s'effectuant à l'aide d'une vis à entraîneur isolant.

Selon une caractéristique de cette invention, ladite vis à entraîneur isolant est du type décrit dans le brevet français n^{o} 86 01 104, déposé le 27 janvier 1986 par la présente titulaire. Selon cette invention, son extrémité destinée à venir au contact de la ligne dérivée comprend un évidement central en forme de cuvette, permettant de découper une couronne dans l'isolant de la ligne dérivée, afin de transmettre l'effort de serrage par l'âme métallique du câble.

Selon une autre caractéristique de cette invention, l'étenchéité et l'isolement diélectrique du connecteur sont assurés par le boîtier en matériau isolant, par son couvercle réalisé en matériau souple et isolant, qui recouvre totalement le boîtier et la pièce de liaison, par l'entraîneur en matériau isolant des vis de serrage des lignes dérivées, et par les isolants du conducteur principal et des lignes dérivées.

Selon une autre caractéristique de l'invention, le couvercle du boîtier comporte des logements en forme de gains, destinés à recevoir les extrémités des conducteurs dérivés à raccorder, ces logements pouvant être obturés à l'aide de capuchons étanches de protection.

D'autres caractéristiques et avantages de cette invention ressortiront de la description faite ci-après en référence au dessin annexé, qui en illustre un mode de réalisation dépourvu de tout caractère limitatif. Sur le dessin
- la Figure 1 est une vue en coupe, selon 1-1 de la Figure 3, d'un connecteur selon cette invention ;
- la Figure 2 est une vue en coupe selon 2-2 de la Figure 3 ; et,
- la Figure 3 est une vue en plan de la Figure 1.

En se référant au dessin, on voit que le connecteur objet de cette invention se présente sous l'aspect d'une pièce en deux éléments principaux : d'une part, un boîtier 10, et, d'autre part, un étrier de serrage 20.

Le boîtier 10 est réalisé en un matériau isolant à haute résistance mécanique, et il comporte une pièce de liaison électrique 12 en métal bon conducteur, munie de lames 14, 16, ou similaires, pour assurer la perforation des isolants du conducteur principal P et des lignes dérivées D. Cette pièce de liaison électrique 12 comporte par ailleurs des logements 21, recevant les lignes dérivées telles que D, ces logements étant délimités en partie supérieure par une cloison 22, munie de trous taraudés destinés à recevoir les tiges filetées des vis de serrage des conducteurs dérivés. Ces vis de serrage, du type à entraîneur isolant, sont du type décrit dans le brevet français n^{o} 86 01 104, cité ci-dessus. Elles comprennent donc une tête 24, comportant un limiteur de couple 24ʹ, une partie inférieure constituée d'une tige filetée 26 se vissant dans la cloison 22 de la pièce de liaison 12, et un organe de transmission 28, en matériau isolant, interposé entre la tête 24 et la tige filetée 26, afin de transmettre le couple de vissage exercé sur la tête à ladite tige filetée 26, l'organe de transmission 28 assurant l'isolation électrique de la tête 24 par rapport à la tige filetée 26. L'extrémité de chaque tige filetée 26 présente un évidement central 40, délimitant une couronne 42 (Figure 1).

Le boîtier 10 et la pièce de liaison 12 sont recouverts d'un couvercle 18 en matériau souple et isolant, qui assure l'étanchéité autour des zones de perforation des isolants du conducteur principal P et des lignes dérivées D, ainsi que l'isolation diélectrique de la pièce de liaison 12, grâce aux parties 18ʹ en forme de semelles du couvercle, interposées entre le boîtier 10 et la pièce de liaison. Le couvercle 18 comporte des passages en forme de gaines, tels que 30 (Figure 2), pour la mise en place et le positionnement des lignes dérivées D dans le connecteur, ces passages 30 pouvant en outre être obturés à l'aide de bouchons 32, 32ʹ.

L'étrier de serrage 20 est réalisé en matériau isolant à haute résistance mécanique. Il est conçu de façon à assurer le serrage sur le conducteur principal à l'aide d'une vis à limiteur de couple 34 et d'un écrou 36 ou similaire, des passages 38 étant prévus, dans cet étrier 20, pour les vis à entraîneur isolant décrites ci-dessus, qui assurent le serrage sur les lignes dérivées D. L'étrier prend appui sur le boîtier 10 par une surface 44, qui forme un axe d'articulation entre l'étrier de serrage 20 et le boîtier 10. L'étrier comporte en outre des lames 46, disposées en regard des lames 14 de la pièce de liaison 12.

La mise en oeuvre du connecteur selon l'invention peut s'effectuer indifféremment soit sur le conducteur principal P en premier, puis sur les lignes dérivées D, soit sur les lignes dérivées tout d'abord, et ensuite sur le conducteur principal. On peut donc procéder de la façon suivante :
- le connecteur, légèrement graissé en usine au niveau des lames 14, 16, est mis en place sur le conducteur principal P, puis il est mis sous tension, par serrage de l'étrier 20 à l'aide de la vis 34 ; celle-ci serre la ligne principale grâce aux dents 46, l'étrier prenant appui sur la surface d'articulation 44, et les lames perforent l'isolant du conducteur principal P ;
- pour mettre en place les dérivés, on enlève les capuchons 32, 32ʹ assurant la protection des logements 30 et des lignes dérivées D, on introduit dans ces logements l'extrémité des lignes dérivées, et on les met sous tension par serrage des vis à entraîneur 24-24ʹ qui,par appui des lignes dérivées sur les lames coupantes 16, assurent la perforation de l'isolant des lignes dérivées. En outre, grâce à l'extrémité en forme de couronne circulaire 42 des tiges filetées 26 des vis à entraîneur, on dégage, dans l'isolant supérieur des lignes dérivées, une partie en forme de couronne.

La liaison électrique entre le conducteur principal P et les lignes dérivées s'effectue par conséquent par la pièce de liaison 12, l'isolation diélectrique et l'étanchéité du connecteur sous tension étant réalisées par le couvercle 18 et les organes de transmission 28, formant éléments isolants et joints d'étanchéité, et par l'isolant des différents conducteurs.

Parmi les avantages apportés par l'invention, on peut citer notamment
- obtention d'un ensemble monobloc, compact et massif, le boîtier 10 et le couvercle 20 constituant deux pièces compactes et massives, tout en restant légères, grâce à leur réalisation en matière plastique ; en outre, ces éléments sont imperdables ;
- grande sécurité d'emploi, étant donné que le monteur ne manipule qu'une pièce isolante, seule la pièce de liaison électrique 12, noyée dans la masse isolante du connecteur étant sous tension ;
- possibilité de déconnecter le ou les conducteurs dérivés D, grâce à un accès facile aux vis de serrage à entraîneur sans qu'il soit nécessaire d'intervenir sur le conducteur principal ;
- possibilité de réaliser une gamme de connecteurs : par suppression d'une tête 24 de vis à entraîneur, et en maintenant fermé le logement 30 correspondant, on peut obtenir un connecteur à un seul dérivé, sans création d'outillages particuliers ;
- grande souplesse de montage, étant donné que celui-ci peut s'effectuer en premier lieu soit sur le conducteur principal P, soit sur les lignes dérivées ;
- obtention d'une excellente étanchéité, durable dans le temps, grâce à la conception et à la conformaton du couvercle 18.

Il demeure bien entendu que cette invention n'est pas limitée à l'exemple de réalisation décrit et représenté, mais qu'elle en englobe toutes les variantes.

## Revendications

1. Connecteur de dérivation monobloc à perforation d'isolant, caractérisé en ce qu'il comprend : un boîtier (10) en matériau isolant à haute résistance mécanique, recevant une pièce de liaison électrique (12) en matériau bon conducteur de l'électricité, cette pièce de liaison étant pourvue de lames (14, 16) pour la perforation des isolants du conducteur principal (P) et des lignes dérivées (D), respectivement, devant être raccordées au conducteur principal, et des logements (21) recevant les lignes dérivées, dans lesquels viennent en prise les tiges filetées (26) des vis de serrage des lignes dérivées ; un couvercle isolant et étanche (18) pour ledit boîtier, et un étrier de serrage (20) en matériau isolant, venant se positionner sur ledit boîtier, le serrage dudit étrier sur le conducteur principal en place dans le boîtier étant assuré par une vis à limiteur de couple (34), l'étrier prenant appui sur une surface arrière (44) formant axe d'articulation entre l'étrier et le boîtier, et le serrage sur les lignes dérivées s'effectuant à l'aide de vis à entraîneur isolant (24, 26, 28).

2. Connecteur selon la revendication 1, caractérisé en ce que chaque vis à entraîneur isolant comprend une tête (24) à limiteur de couple (24ʹ), une tige filetée (26) venant se visser dans un trou taraudé prévu dans une cloison transversale (22) de ladite pièce de liaison (12) et un organe de transmission (28), en matériau isolant, interposé entre ladite tête et ladite tige filetée, de manière à isoler électriquement ces deux éléments l'un par rapport à l'autre, tout en transmettant le couple de vissage à la tige filetée, par rotation de la tête (24).

3. Connecteur selon l'une quelconque des revendications 1 ou 2, caractérisé en ce que l'extrémité de la tige filetée (26) de ladite vis de serrage à entraîneur présente un évidement central (40) conférant à ladite extrémité la forme d'une couronne ciruclaire (42), permettant de découper une couronne dans l'isolant de la ligne dérivée (D), afin de transmettre l'effort de serrage par l'âme métallique du câble.

4. Connecteur selon l'une quelconque des revendicatons précédentes, caractérisé en ce que l'étanchéité et l'isolement diélectrique sous tension sont assurés par le boîtier (10) en matériau isolant, par son couvercle (18), réalisé en matériau souple et isolant, que recouvre totalement ledit boîtier (10) et la pièce de liaison (12), par l'organe de transmission (28) en matériau isolant des vis de serrage des lignes dérivées, et par les isolants du conducteur principal et des lignes dérivées.

5. Connecteur selon l'une quelconque des revendications précédentes, caractérisé en ce que le couvercle (18) comporte des logements en forme de gaine (30) pour recevoir les extrémités des lignes dérivées (D), ces logements pouvant être obturés par des capuchons étanches de protection (32, 32ʹ).
